# EUROPÄISCHE PATENTSCHRIFT

(11) **EP 2 652 227 B1**
(45) Veröffentlichungstag und Bekanntmachung des Hinweises auf die Patenterteilung: **15.04.2015**
(21) Anmeldenummer: 11788511.1
(22) Anmeldetag: 30.11.2011
(51) Int. Cl.: E05B 19/04, G07C 9/00

(54) **KOMBINIERTER MECHANISCHER UND ELEKTRONISCHER SCHLÜSSEL, DESSEN FLÜGEL UNTERSCHIEDLICH LANG SIND**
COMBINED MECHANICAL AND ELECTRONIC KEY WITH POSITIONING ELEMENTS IN THE FORM OF A WING AND OF DIFFERENT LENGTHS
CLÉ COMBINÉE MÉCANIQUE ET ÉLECTRONIQUE AVEC ÉLÉMENTS DE POSITIONNEMENT EN FORME D'AILE DE DIFFÉRENTES LONGUEURS

(30) Priorität: 17.12.2010 DE 102010061332
(43) Veröffentlichungstag der Anmeldung: 23.10.2013
(73) Patentinhaber: Huf Hülsbeck & Fürst GmbH & Co. KG, 42551 Velbert (DE)
(72) Erfinder: HOLOWIN, Stefan, 45329 Essen (DE); KOZIOL, Miroslaw, 42279 Wuppertal (DE)
(74) Vertreter: Vogel, Andreas
(86) Internationale Anmeldenummer: PCT/EP2011/071346
(87) Internationale Veröffentlichungsnummer: WO 2012/079980

(56) Entgegenhaltungen:
- EP-A1- 1 889 992
- DE-A1-102006 036 503
- FR-A1- 2 915 759
- US-A1- 2007 220 936

## Beschreibung

Die Erfindung betrifft einen kombinierten mechanischen und elektronischen Schlüssel für ein Kraftfahrzeug, mit einem Gehäuse, das am Randbereich eine mit einer Vielzahl an Nuten ausgeführte Kulisse aufweist, einer in dem Gehäuse angeordneten Elektronik, einem Schlüsselteil, das eine Lagerstelle aufweist, die drehbar um eine Achse entlang der Kulisse gelagert ist, einem Aktivierungselement, das in der Lagerstelle aufgenommen ist und mindestens zwei radial abstehende Flügel und einen radial abstehenden Mitnehmer aufweist, wobei das Aktivierungselement zwischen einer passiven und in einer aktiven Position bewegbar ist, der Schlüsselteil zwischen einer Ruhestellung und einer Gebrauchsstellung bewegbar ist, in der Ruhestellung und in der Gebrauchsstellung des Schlüsselteils, bei der das Aktivierungselement die passive Position einnimmt, jeder Flügel in jeweils einer Nut sich befindet, und während der Bewegung zwischen der Ruhestellung und der Gebrauchsstellung, bei der das Aktivierungselement die aktive Position einnimmt, die Flügel losgelöst von den Nuten sind und der Mitnehmer in eine Kontur der Lagerstelle eingreift, wobei die Kulisse Stege zwischen den Nuten aufweist, die als Gleitflächen für die Flügel während der Bewegung des Schlüsselteils dienen, und die Flügel unterschiedlich lang ausgeführt sind.

Derartige ID-Geber sind beispielsweise in der DE 10 2006 036 503 A1 beschrieben. Es hat sich nachteiligerweise gezeigt, dass es immer wieder vorkommt, dass die ausgeklappten Schlüsselteile von Benutzern für weitere, unsachgemäße Funktionen verwendet werden, um z. B. diverse Behältnisse mit dem ausgeklappten Schlüsselteil zu öffnen. Aus diesem Grund entstehen häufig Materialzerstörungen an der Lagerstelle des Schlüsselteils, wobei Bereiche des Gehäuses ausbrechen können.

Die Aufgabe der vorliegenden Erfindung ist es, die oben genannten Nachteile zu vermeiden, insbesondere einen kombinierten mechanischen und elektronischen Schlüssel zu schaffen, bei dem größere Kräfte, die auf den Schlüsselteil wirken können, besser vom Gehäuse aufgenommen werden können.

Die Aufgabe wird durch sämtliche Merkmale des Anspruches 1 gelöst. In den abhängigen Patentansprüchen sind vorteilhafte Weiterbildungen ausgeführt.

Erfindungsgemäß ist vorgesehen, dass mindestens der längere Flügel sowohl in der Ruhestellung als auch in der Gebrauchsstellung des Schlüsselteils in einer Nut der Kulisse sich befindend sich weit über die Stege hinaus in das Gehäuse erstreckt. Ein wesentlicher Kern der Erfindung ist, dass in der Gebrauchsstellung des Schlüsselteils der längere Flügel eine größere Angriffsfläche oder Anlagefläche mit dem Gehäuse hat, wenn die Flügel sich innerhalb der Nuten befinden. Aufgrund der größeren Angriffsfläche können größere Kraftübertragungen vom Flügel auf die Nuten erfolgen, wodurch eine Entlastung an bruchgefährdeten Stellen in der Kulisse des Gehäuses wirkungsvoll erfolgen kann. Falls ein unsachgemäßer Gebrauch am Schlüsselteil durch den Benutzer erfolgt und somit erhöhte Kräfte auf den Schlüsselteil sowie auf die Kontur der Lagerstelle wirken, werden diese höheren Belastungen zuverlässig in der Lagerstelle aufgrund des zumindest einen längeren Flügels aufgenommen, ohne das Materialzerstörungen am Gehäuse entstehen.

Vorteilhafterweise kann der längere Flügel mindestens um 50% der Länge des kürzeren Flügels verlängert sein, insbesondere mindestens um 100% der Länge des kürzeren Flügels verlängert sein. Somit kann sich zumindest der längere Flügel weit über den Steg in Richtung Gehäuse erstrecken. Natürlich sind die Nuten zur Aufnahme des längeren Flügels entsprechend der Größe angepasst, damit der längere Flügel vollständig in der Nut in der Ruhestellung und der Gebrauchsstellung des Schlüsselteils aufgenommen ist.

In einer möglichen Ausführungsform der Erfindung können die Flügel sich in ihrer Flügelbreite B unterscheiden. Diese geometrische Ausgestaltung der Flügel bewirkt, dass in der Gebrauchsstellung des Schlüsselteils eine größere Anlagefläche zwischen den Flügeln und der Kulisse, insbesondere den Nuten geschaffen wird, wodurch größere Kräfte durch die Kulisse des Gehäuses aufgenommen werden können, die etwaig über das ausgeklappte Schlüsselteil in den ID-Geber bzw. in den kombinierten Schlüssel eingebracht werden.

In einer weitere Ausführungsform der Erfindung können die Nuten sich zumindest aus einem erstes Nutenpaar und einem zweiten Nutenpaar zusammensetzen, wobei in der Ruhestellung des Schlüsselteils die Flügel im ersten Nutenpaar eingerastet sind und in der Gebrauchsstellung des Schlüsselteils die Flügel im zweiten Nutenpaar eingerastet sind, wobei insbesondere die Kulisse derart ausgeführt ist, dass das zweite Nutenpaar zum Innenbereich des Gehäuses ausgerichtet ist. Der wesentliche Vorteil ist, dass in der Gebrauchsstellung des Schlüsselteils die Flügel in den innenliegenden zweiten Nutenpaaren aufgenommen sind. Gleichzeitig weisen die zweiten Nutenpaare eine größere Materialmasse auf, die das Gehäuse der Lagerstelle zur Verfügung stellt. Falls nun ein unsachgemäßer Gebrauch am Schlüsselteil durch den Benutzer erfolgt, sodass erhöhte Kräfte auf den Schlüsselteil sowie auf die Kontur der Lagerstelle wirken, werden diese erhöhten Belastungen zuverlässig in der Lagerstelle aufgrund der innenliegenden zweiten Nutenpaare aufgenommen, ohne das Materialzerstörungen am Gehäuse entstehen.

Erfindungsgemäß kann zumindest eine dem längeren Flügel entsprechende längere Nut des ersten Nutenpaares zwei Stege voneinander trennen, wobei zumindest eine dem längeren Flügel entsprechende längere Nut des zweiten Nutenpaares zwei Stege voneinander trennen. Ebenfalls ist es denkbar, dass die Stege kreisartig um die Drehachse des Schlüsselteils sich erstrecken und/oder dass die Stege als kreisbogenförmige Segmente ausgeführt sind, die gemeinsam um die Drehachse des Schlüsselteils verlaufen.

Erfindungsgemäß ist das Aktivierungselement axial verschiebbar zur Drehachse des Schlüsselteils in der Lagerstelle gelagert. Das Aktivierungselement ist vorteilhafterweise ein von außen zugänglicher Knopf, Pushbutton, etc., den der Benutzer betätigen kann, um eine Bewegung des Schlüsselteils zwischen der Ruhestellung und der Gebrauchsstellung zu bewirken. Durch eine Betätigung des Aktivierungselementes bewegen sich die Flügel aus der Raststellung der Nuten, so dass eine Bewegung des Schlüsselteils um die Drehachse möglich ist.

In einer bevorzugten Ausführungsform der Erfindung ist denkbar, dass die Elektronik durch eine Wandung vom Außenbereich des Schlüssels abgeschlossen ist, wobei gleichzeitig die Wandung die Kulisse von der Elektronik trennt. Die Elektronik kann beispielsweise Sende- und/oder Empfangseinheiten aufweisen, die für eine Datenkommunikation zwischen dem kombinierten Schlüssel - auch als ID-Geber genannt - und dem Kraftfahrzeug, insbesondere seiner Schließvorrichtung und/oder Zentralverriegelungsvorrichtung sorgen. Bei der Datenkommunikation kann beispielsweise ein Code, vorzugsweise über elektromagnetische Wellen ausgetauscht werden, so dass nach positiver Auswertung des Codes beispielsweise die Türen, der Kofferraumdeckel des Kraftfahrzeuges etc. fernbedienbar ent- und/oder verriegelt sowie weitere Funktionen ausgelöst werden können. Damit die innerhalb des Gehäuses gekapselte Elektronik vor Umwelteinflüssen wie Feuchtigkeit, Schmutz, Partikel etc. geschützt ist, sorgt die Wandung für einen entsprechenden Schutz. Vorteilhafterweise besteht das Gehäuse aus mindestens zwei Gehäuseschalten, die aufeinander gebracht sind und gleichzeitig die Elektronik abdichtend verschließen und gleichzeitig für einen entsprechenden Halt des Schlüsselteils an der Lagerstelle sorgen. Vorteilhafterweise weist das Gehäuse mindestens ein Tastelement auf, um durch eine Betätigung des Tastelementes eine Datenkommunikation zwischen dem ID-Geber und dem Kraftfahrzeug zu starten und entsprechende Funktionen auszulösen.

Zweckmäßigerweise befindet sich die Lagerstelle beabstandet von der Wandung, die die Elektronik abkapselt. Somit kann der Schlüsselteil an der Lagerstelle zuverlässig zwischen seinen beiden Stellungen bewegt werden, wobei in jeder Stellung des Schlüsselteils gewährleistet ist, dass die Elektronik vom Außenbereich geschützt ist.

In einer die Erfindung verbessernden Maßnahme kann vorgesehen sein, dass die Flügel in der Gebrauchsstellung des Schlüsselteils zur Wandung zeigen, wobei insbesondere der Mitnehmer zum Außenbereich des Schlüsselteils gerichtet ist. Vorteilhafterweise befindet sich die schützende Wandung beabstandet zur Lagerstelle, wobei die Wandung zwischen der Kulisse des Gehäuses und dem Innenbereich des Gehäuses angeordnet ist. Gleichzeitig kann das Gehäuse größere Kräfte ausgehend vom Schlüsselteil aufnehmen, da die Flügel in der Gebrauchsstellung des Schlüsselteils zum Innenbereich des Gehäuses und somit zur schützenden Wandung gerichtet sind. In dieser Lage der Flügel, die innerhalb der zweiten Nutenpaare eingerastet sind, bietet das Gehäuse eine große Materialmasse, gegen die sich die Flügel abstützen können, ohne dass eine Materialzerstörung am Gehäuse entstehen kann.

Ebenfalls ist es denkbar, dass die Kontur der Lagerstelle mindestens zwei Ebenen aufweist, wobei eine erste Ebene eine Ausnehmung aufweist, in der der Mitnehmer während der Bewegung des Schlüsselteils zwischen seinen Stellungen aufgenommen ist. Somit kann das Aktivierungselement einen Hubweg innerhalb der Lagerstelle ausüben, um zwischen der passiven und der aktiven Position sich zu bewegen. Der Mitnehmer befindet sich in der Ausnehmung der ersten Ebene, wenn das Aktivierungselement sich in seiner aktiven Position befindet. In der aktiven Position ist gleichzeitig das Aktivierungselement mit seinen Flügeln losgelöst und/oder beabstandet von der Kulisse des Gehäuses, so dass eine entsprechende Drehbewegung des Schlüsselteils mit seiner Lagerstelle um die Achse möglich ist. Die Flügel drehen sich während der Bewegung des Schlüsselteils ebenfalls mit um die Achse, wobei der Mitnehmer fest in der Ausnehmung der ersten Ebene gehalten ist.

Zudem kann die Kontur der Lagerstelle eine zweite Ebene aufweisen, in der zwei Aussparungen vorgesehen sind, in denen sich die Flügel in der Ruhestellung und der Gebrauchsstellung des Schlüsselteils befinden. In der passiven Position des Aktivierungselementes befindet sich der Schlüsselteil entweder in der Ruhestellung oder in der Gebrauchsstellung. Die zweite Ebene kann beispielsweise oberhalb oder unterhalb der ersten Ebene innerhalb der Lagerstelle des Schlüsselteils liegen. Jeder Flügel befindet sich in der passiven Position des Aktivierungselementes in jeweils einer Aussparung der Kontur der Lagerstelle und wird dort rastend und/oder formschlüssig gehalten, wobei gleichzeitig jeder Flügel innerhalb einer Nut der Kulisse des Gehäuses sich befindet. Somit ist in dieser Stellung des Schlüsselteils eine Bewegung des Schlüsselteils, ohne das Aktivierungselement entsprechend zu betätigen, nicht möglich.

Das Aktivierungselement übt vorzugsweise eine lineare Hubbewegung zwischen seiner passiven und seiner aktiven Position aus, wobei die Flügel sowie der Mitnehmer zwischen der ersten und der zweiten Ebene sich bewegen und die entsprechende Lage innerhalb der Kontur der Lagerstelle einnehmen. Vorteilhafterweise kann das Aktivierungselement einen zylindrischen Grundkörper aufweisen, dessen Mantelfläche die Flügel und den Mitnehmer aufweist, die insbesondere sternförmig von der Mantelfläche sich erstrecken.

Vorteilhafterweise kann vorgesehen sein, dass das Aktivierungselement federbelastet ist, insbesondere dass das Aktivierungselement hülsenartig ausgeführt ist und einen Hohlraum aufweist, in dem ein Federelement angeordnet ist, das auf das Aktivierungselement wirkt. Beispielsweise ist es möglich, dass das Federelement eine Spiralfeder ist, die in Ruhestellung des Schlüsselteils in Richtung der Achse eine Kraft auf das Aktivierungselement ausübt und gleichzeitig ein Drehmoment auf das Aktivierungselement ausübt. Falls der Benutzer das Aktivierungselement betätigt, übt das Aktivierungselement eine Hubbewegung innerhalb der Lagerstelle des Schlüsselteils aus. Die Flügel verlassen die Nuten der Kulisse und heben somit die Rastposition auf. Gleichzeitig bewegt sich der Mitnehmer in die Ausnehmung der Lagerstelle des Schlüsselteils. Alternativ befindet sich der Mitnehmer in jeder Stellung des Schlüsseteils in der Ausnehmung der Lagerstelle. Damit eine entsprechende Hubbewegung des Aktivierungselementes ausgeübt werden kann, muss der Benutzer eine größere Kraft auf das Aktivierungselement ausüben, als die Kraft, die das Federelement in Richtung der Drehachse des Schlüsselteils auf das Aktivierungselement ausübt. Befindet sich das Aktivierungselement außerhalb der Raststellung zur Kulisse des Gehäuses, das bedeutet, die Flügel des Aktivierungselementes sind losgelöst von jeder Nut der Kulisse, bewirkt das Drehmoment, das das Federelement auf das Aktivierungselement ausübt, eine Bewegung des Schlüsselteils von seiner Ruhestellung in die Gebrauchsstellung. Somit kann auf einfache Weise ein "automatisches" Ausklappen des Schlüsselteils in die Gebrauchsstellung bewirkt werden. Damit der Benutzer den Schlüsselteil zurück in die Ruhestellung bewegen kann, muss das Aktivierungselement erneut betätigt werden und gleichzeitig eine manuelle Kraft auf den Schlüsselteil gerichtet werden, die den Schlüsselteil in die Ruhestellung bringt. Während der Bewegung des Schlüsselteils von der Gebrauchsstellung in die Ruhestellung übt vorteilhafterweise das Federelement eine entsprechende Kraft in Richtung Drehachse auf das Aktivierungselement aus. Die vorsprungartigen Flügel gleiten so lange auf Gleitflächen, die zwischen den Nutenpaaren der Kulisse vorzufinden sind, ab, bis die Flügel an und/oder über den Nuten angekommen sind, so dass die Feder über ihre Druckkraft das Aktivierungselement mit ihren Flügeln in die Nuten drückt, wodurch die Rastverbindung wieder hergestellt ist.

Vorzugsweise kann die Lagerstelle einen Führungsnocken aufweisen, der in einer um die Drehachse des Schlüsselteils verlaufende Ausnehmung sich erstreckt. Dieser Führungsnocken kann die Funktion innerhalb der Gesamtkonstruktion aufweisen, dass eine zuverlässige Drehbewegung des Schlüsselteils um seine Drehachse gewährleistet ist. Die um die Drehachse des Schlüsselteils verlaufende Ausnehmung, in der der Führungsnocken während der Bewegung des Schlüsselteils entlang fährt, ist im Gehäuse beabstandet zur Kulisse angeordnet. Die Ausnehmung kann einen ersten und/oder einen zweiten Anschlag aufweisen, gegen den der Führungsnocken der Lagerstelle fahren kann. Hierdurch kann die Ruhestellung und/oder die Gebrauchsstellung des Schlüsselteils definiert sein.

In einer möglichen Ausführungsform der Erfindung kann der Drehwinkel α zwischen der Ruhestellung und der Gebrauchsstellung α=180° betragen. Das bedeutet, dass der Schlüssel von seiner eingeklappten Stellung (Ruhestellung) zur ausgeklappten Stellung (Gebrauchsstellung) um seine Drehachse der Lagerstelle um einen Winkel der verschwenkt wird, der α=180° beträgt. Für diese Ausführungsform der Erfindung sind das erste Nutenpaar und das zweite Nutenpaar symmetrisch innerhalb der Kulisse des Gehäuses angeordnet. Ein Schwenkbereich, bei dem der Winkel α kleiner oder größer 180° beträgt, ist ebenfalls denkbar. Für diese Ausführungsvarianten ist es lediglich notwendig, dass die Position des ersten Nutenpaares und des zweiten Nutenpaares entsprechend innerhalb der Kulisse gewählt ist, um eine zuverlässige Raststellung des Schlüsselteils in der Ruhestellung und auch in der Gebrauchsstellung zu gewährleisten.

In einer vorteilhaften Ausführungsform kann das Gehäuse aus zwei Gehäuseschalen und/oder Gehäusehälften mit einem Dichtelement bestehen, wobei insbesondere das Gehäuse mit dem Dichtelement ein 2K-Spritzgussteil sein kann. Alternativ dazu kann das Dichtelement form- und/oder kraft- und/oder stoffschlüssig an einer der Gehäuseschalen und/oder der schützenden Wandung befestigt sein. Das Gehäuse und/oder die Kulisse mit ihren Gleitflächen können aus einem glasfaserverstärkten Polyamid ausgeführt sein. Zudem kann das Material des Gehäuses und/oder der Kulisse Glasfasern und/oder Kohlenstofffasern und/oder Aramidfasern aufweisen. Der Schlüsselteil sowie die Lagerstelle können in einer weiteren Ausführungsform der Erfindung aus einem metallischen Material bestehen, wobei in einer vorteilhaften Ausführungsform der Erfindung die Lagerstelle sowie der Schlüsselteil ein gemeinsames Bauteil, insbesondere ein monolithisches Bauteil bilden.

Auch die Kontur der Lagerstelle mit den beiden Aussparungen für die Flügel und der Ausnehmung für den Mitnehmer können mit dem Schlüsselteil ein gemeinsames Bauteil bilden. Alternativ und/oder zusätzlich kann vorgesehen sein, dass das Gehäuse und/oder eine Gehäusehälfte mit der Kulisse und/oder der Wandung einschließlich der Nutenpaare ein materialeinheitliches Bauteil, insbesondere aus Kunststoff bilden.

Weitere Vorteile, Merkmale und Einzelheiten der Erfindung ergeben sich aus der nachfolgenden Beschreibung, in der unter Bezugnahme auf die Zeichnungen ein mögliches Ausführungsbeispiel der Erfindung im Einzelnen beschrieben ist. Dabei können die in den Ansprüchen erwähnten Merkmale jeweils einzeln für sich oder in beliebiger Kombination erfindungswesentlich sein. Es zeigen:
- Fig. 1: eine rein schematische Darstellung auf den kombinierten Schlüssel, wobei der Schlüsselteil sich in der Gebrauchsstellung befindet,
- Fig. 2: den kombinierten Schlüssel gemäß Fig. 1, wobei der Schlüsselteil sich in der Ruhestellung befindet,
- Fig. 3: eine weitere vereinfachte Darstellung des kombinierten Schlüssels gemäß Fig. 1,
- Fig. 4: eine weitere vereinfachte Darstellung des kombinierten Schlüssels gemäß Fig. 2 und
- Fig. 5: eine vereinfachte Darstellung des kombinierten Schlüssels mit dem dazugehörigen Kraftfahrzeug.

In den Fig. 1 bis Fig. 5 ist ein Ausführungsbeispiel eines kombinierten mechanischen und elektronischen Schlüssels 1 - im Folgenden kombinierter Schlüssel genannt - gezeigt, der ein Schlüsselteil 20 aufweist, der zwischen einer Ruhestellung 4 und einer Gebrauchsstellung 5 bewegt werden kann. Der kombinierte Schlüssel 1, der auch als ID-Geber bezeichnet werden kann, umfasst ein Gehäuse 10, das an seinem Randbereich 11 eine Kulisse 13 aufweist. Die Kulisse 13 umfasst mehrere Nuten 12, die in einer Ebene liegen. Im vorliegenden Ausführungsbeispiel sind vier Nuten 12 vorgesehen, zwischen denen Gleitflächen 24 verlaufen.

Zudem ist in dem Gehäuse 10, das sich beispielsweise aus zwei aufeinander liegenden Gehäuseschalen bzw. Gehäusehälften 10a, 10b zusammensetzen kann, eine nicht explizit dargestellte Elektronik angeordnet. Diese Elektronik dient dazu, eine Datenkommunikation zwischen dem Kraftfahrzeug 7 und dem Schlüssel 1 entstehen zu lassen. Die Elektronik ist innerhalb des Gehäuses 10 abgedichtet und somit zuverlässig eingekapselt, so dass keine Feuchtigkeit, Schmutz, Partikel, etc. vom Außenbereich 6 in den Bereich der Elektronik gelangen kann.

Damit der Schlüsselteil 20 zuverlässig zwischen seinen Stellungen 4, 5 bewegt werden kann, ist eine entsprechende Lagerstelle 30 am Schlüsselteil 20 angeordnet, die oberhalb der Kulisse 13 des Gehäuses 10 um eine Achse 31 bewegt werden kann. Wie die Fig. 1 zeigt, weist die Lagerstelle 30 eine Kontur 35 auf, die sich aus zwei Ebenen 21, 22 zusammensetzt. In der ersten Ebene 21 ist eine Ausnehmung 36 vorgesehen und in der zweiten Ebene 22, die unterhalb der ersten Ebene 21 liegt, sind zwei Aussparungen 37 ausgebildet. Zudem weist die Kontur 35 der Lagerstelle 30 eine zentrale Öffnung auf, in der ein Aktivierungselement 32 eingesetzt ist. Dieses Aktivierungselement 32 ist unterhalb der Zentralöffnung axial verschiebbar zur Drehachse 31 des Schlüsselteils 20 gelagert. Das bedeutet, dass das Aktivierungselement 32 in Richtung Zeichenebene innerhalb der Lagerstelle 30 eine Hubbewegung ausführen kann, auf die noch im Folgenden eingegangen wird.

Das Aktivierungselement 32 ist somit in der Lagerstelle 30 beweglich aufgenommen und weist im vorliegenden Ausführungsbeispiel zwei radial abstehende Flügel 33a, 33b auf, die gemäß der Fig. 1 und Fig. 2 sich in den Aussparungen 37 der Lagerstelle 30 befinden. Ferner weist das Aktivierungselement 32 einen radial abstehenden Mitnehmer 34 auf, der gemäß der Fig. 1 und Fig. 2 unterhalb der Ausnehmung 36 positioniert ist und somit nicht sich innerhalb der Ausnehmung 36 der Lagerstelle 30 befindet.

Gleichzeitig greifen beide Flügel 33a, 33b gemäß der Fig. 3 und Fig. 4 in Abhängigkeit von der Stellung 4, 5 des Schlüsselteils 20 in die Nuten 12 der Kulisse 13 ein. In Fig. 3 ist die Gebrauchsstellung 5 des Schlüsselteils 20 gezeigt. Die Nuten 12 setzen sich gemäß des Ausführungsbeispiels aus einem ersten Nutenpaar 12a und einem zweiten Nutenpaar 12b zusammen. Die Nutenpaare 12a, 12b liegen unterhalb der Lagerstelle 30 gemäß Fig. 1 und Fig. 2. In der Gebrauchstellung 5 des Schlüsselteils 20 sind die Flügel 33a, 33b im ersten Nutenpaar 12a eingerastet, so dass eine Bewegung des Schlüsselteils 20 in Richtung Ruhestellung 4 gemäß Fig. 2 und Fig. 4 blockiert ist.

Wie in Figur 3 und Figur 4 gezeigt ist, weist die Kulisse 13 Stege 24 zwischen den Nuten 12a, 12b auf, wobei die Stege 24 als Gleitflächen 24 für die Flügel 33a, 33b während der Bewegung des Schlüsselteils 20 zwischen der Ruhestellung 4 und der Gebrauchsstellung 5 dienen. Ein Flügel 33a ist länger ausgeführt als der zweite Flügel 33b. Sowohl in der Ruhestellung 4 als auch in der Gebrauchsstellung 5 des Schlüsselteils 20 erstreckt sich der längere Flügel 33a sich weit über die Stege 24 hinaus in das Gehäuse 10. Die Stege 24 erstrecken sich kreisartig um die Drehachse 31 des Schlüsselteils 20. Hierbei sind die Stege 24 als kreisbogenförmige Segmente ausgeführt, die gemeinsam um die Drehachse 31 des Schlüsselteils 20 verlaufen. Der Vorteil des längeren Flügels 33a ist, dass eine größere Anlagefläche in der Gebrauchsstellung 5 sowie in der Ruhestellung 4 des Schlüsselteils 20 im Bereich der Nuten 12 für den längeren Flügel 33a geschaffen wird. Somit können größere Kräfte ausgehend vom Schlüsselteil 20 über die Flügel 33a, 33b auf das Gehäusematerial übertragen werden, ohne dass die Gefahr einer Materialzerstörung besteht.

Wie in sämtlichen Figuren zu erkennen ist, ist eine Wandung 15 am Gehäuse 10 vorgesehen, die die nicht explizit gezeigte Elektronik vom Außenbereich 6 des Schlüssels 1 abschließt. Gleichzeitig trennt die Wandung 15 die Kulisse 13 von der Elektronik. In der Gebrauchsstellung 5 des Schlüsselteils 20 befinden sich die Flügel 33a, 33b im ersten Nutenpaar 12a und zeigen zum Außenbereich 6, wobei der Mitnehmer 34 des Aktivierungselementes 32 zur Wandung 15 des Schlüssels 1 gerichtet ist. Der Mitnehmer 34 befindet sich auf der Gleitfläche 24 bzw. auf dem Steg 24.

Wie in Figur 3 und Figur 4 zu erkennen ist, ist die Nut 12b (in der 1-Uhr-Stellung) sowie die Nut 12a (in der 7-Uhr-Stellung) der Länge des längeren Flügels 33a angepasst, wobei gleichzeitig diese längeren Nuten 12a, 12b jeweils zwei Stege 24 vollständig voneinander trennen.

Auch das Aktivierungselement 32 weist unterschiedliche Ebenen auf, wobei in der unteren Ebene sich die beiden Flügel 33a, 33b befinden und in der oberen Ebene der Mitnehmer 34 positioniert ist. Gemäß der Fig. 3 liegt der Mitnehmer 34 oberhalb der Flügel 33a, 33b, die im ersten Nutenpaar 12a einrastend aufgenommen sind.

Gemäß Fig. 4 befinden sich beide Flügel 33a, 33b im zweiten Nutenpaar 12b, das zur Wandung 15 ausgerichtet ist. Gleichzeitig liegt der Mitnehmer 34 auf der Gleitfläche 24, die zwischen dem ersten Nutenpaar 12a liegt.

Gemäß dem dargestellten Ausführungsbeispiel weist das Aktivierungselement 32 einen zylindrischen Grundkörper 38 auf, dessen Mantelfläche 40 die Flügel 33a, 33b und den Mitnehmer 36 aufweist. Die Flügel 33a, 33b sowie der Mitnehmer 34 erstrecken sich sternförmig von der Mantelfläche 40 nach außen. Auf das Aktivierungselement 32 wirkt ein Federelement 23, welches in den Zeichnungen nur schematisch angedeutet ist. Bei dem Federelement 23 kann es sich beispielsweise um eine Spiralfeder handeln. Das Aktivierungselement 32 weist eine hülsenartige Form auf mit einem Hohlraum 39, in dem das Federelement 23 angeordnet ist und auf das Aktivierungselement 32 wirkt. Zum einen wirkt das Federelement 23 mit einer Kraft in Richtung der Achse 31 auf das Aktivierungselement 32, wenn der Schlüsselteil 20 in der Ruhestellung 4 oder in der Gebrauchsstellung 5 sich befindet. Gleichzeitig übt das Federelement 23 ein Drehmoment auf das Aktivierungselement 32 aus, wenn der Schlüsselteil 20 sich in der Gebrauchsstellung 5 und/oder in der Ruhestellung 4 befindet.

Das Aktivierungselement 32 dient als eine Art Druckknopf, der vom Benutzer zu betätigen ist, wenn es gewünscht ist, den Schlüsselteil 20 aus der Ruhestellung 4 in die Gebrauchstellung 5 um die Achse 31 zu bewegen. Über eine entsprechende Betätigung auf das Aktivierungselement 32 in Richtung der Achse 31 werden beide Flügel 33a, 33b aus dem zweiten Nutenpaar 12b herausgehoben, wobei gleichzeitig der Mitnehmer 34 in die Ausnehmung 36 der Lagerstelle 30 fährt. Während dieser Hubbewegung des Aktivierungselementes 32 verfahren die Flügel 33a, 33b innerhalb der Aussparungen 37 der Lagerstelle 30. Wenn das Aktivierungselement 32 durch den Benutzer betätigt wird, wird es aus seiner passiven Position 2, bei der die Flügel 33a, 33b sich innerhalb der Nuten 12 befinden, in die aktive Position 3 bewegt, in der der Mitnehmer 34 in der Ausnehmung 36 der Lagerstelle 30 sich befindet. Wenn die Flügel 33a, 33b das zweite Nutenpaar 12b verlassen haben, bewirkt das vom Federelement 23 wirkende Drehmoment, das auf das Aktivierungselement 32 wirkt, dass das Aktivierungselement 32 gegen den Uhrzeigersinn um die Achse 31 verschwenkt wird. Gleichzeitig dreht sich der Schlüsselteil 20 aus seiner Ruhestellung 4 gemäß Fig. 4 in seine Gebrauchsstellung 5, die in Fig. 3 gezeigt ist. Während der Bewegung des Schlüsselteils 20 gleiten die Flügel 33a, 33b entlang der Stege 24 der Kontur 35 ab. Liegen die Flügel 33a, 33b über dem ersten Nutenpaar 12a, bewirkt die von dem Federelement 23 wirkende Federkraft, die in Richtung der Achse 31 wirkt, dass das Aktivierungselement 32 sich über eine Hubbewegung zurück in die passive Position 2 bewegt. Gleichzeitig drückt das Federelement 23 die Flügel 33a, 33b in Zeichenebene in das erste Nutenpaar 12a, wodurch eine Rastverbindung der Lagerstelle 30 in der Kulisse 13 entsteht. Während dieser Bewegung des Aktivierungselementes 32 zurück in die passive Position 2 verlässt gleichzeitig der Mitnehmer 34 die Ausnehmung 36 der Lagerstelle 30. Somit ist die Gebrauchsstellung 5 gemäß Fig. 1 und Fig. 3 erreicht. In einer Alternative der Erfindung kann die Ausnehmung 36 und/oder der Mitnehmer 34 so ausgeführt sein, dass in jeder Position 2, 3 des Aktivierungselementes 32 der Mitnehmer 34 sich in der Ausnehmung 36 befindet.

Wenn nun der Benutzer den Schlüsselteil 20 von der Gebrauchsstellung 5 in die Ruhestellung 4 bewegen möchte, ist erneut eine Betätigung des Aktivierungselementes 32 notwendig. Das Aktivierungselement 32 verlässt wieder über eine Hubbewegung seine passive Position 2 in Richtung aktive Position 3, bei der die Flügel 33a, 33b das erste Nutenpaar 12a verlassen und gleichzeitig der Mitnehmer 34 in die Aufnehmung 36 der Lagerstelle 30 verfährt. Da gemäß Fig. 3 das Federelement 23 ein Drehmoment gegen den Uhrzeigersinn auf das Aktivierungselement 32 ausübt, ist es notwendig, dass der Benutzer eine entsprechende Kraft (größer als das entgegenwirkende Drehmoment) auf den Schlüsselteil 20 ausübt, damit dieses von der Gebrauchsstellung 5 in Richtung Ruhestellung 4 um die Achse 31 verschwenkt wird. Gleichzeitig bewegen sich die Flügel 33a, 33b auf den Gleitflächen 24, bis die Flügel 33a, 33b über dem ersten Nutenpaar 12a liegen. Die auf das Aktivierungselement 32 in Richtung Achse 31 wirkende Federkraft sorgt dafür, dass das Aktivierungselement 32 mit den Flügeln 33a, 33b in das zweite Nutenpaar 12b einrastend gedrückt wird.

Im gezeigten Ausführungsbeispiel ist der Drehwinkel α zwischen der Ruhestellung 4 und der Gebrauchsstellung 5 α=180°. In Fig. 1 und Fig. 2 ist schematisch ein Führungsnocken 25 gezeigt, der in einer um die Drehachse 31 des Schlüsselteils 20 verlaufende Ausnehmung, die nicht explizit gezeigt ist, des Gehäuses 10 sich erstreckt. Der Führungsnocken 25 bewirkt, dass der Schlüsselteil 20 eine zufriedenstellende Drehbewegung um die Achse 31 ausüben kann. Gleichzeitig kann der Führungsnocken 25 in der nicht explizit dargestellten Ausnehmung gegen einen ersten und/oder einen zweiten Anschlag fahren, wodurch die Gebrauchsstellung 5 sowie die Ruhestellung 4 des Schlüsselteils 20 definiert ist.

Die Flügel 33a, 33b können eine unterschiedliche Breite B und/oder unterschiedliche Längen L zueinander aufweisen, damit in eine größere Anlagefläche zwischen den Flügeln 33a, 33b und dem ersten 12a und dem zweiten Nutenpaar 12b entsteht. Hierdurch kann die Kulisse 13 sowie das Gehäuse 10 größere Kräfte ausgehend vom Schlüsselteil 20 aufnehmen.

### Bezugszeichenliste

- 1: Schlüssel
- 2: passive Position von 32
- 3: aktive Position von 32
- 4: Ruhestellung von 20
- 5: Gebrauchsstellung von 20
- 6: Außenbereich
- 7: Kraftfahrzeug

- 10: Gehäuse
- 10a: Gehäusehälfte
- 10b: Gehäusehälfte
- 11: Randbereich
- 12: Nut
- 12a: erstes Nutenpaar
- 12b: zweites Nutenpaar
- 13: Kulisse
- 14: Innenbereich
- 15: Wandung

- 20: Schlüsselteil
- 21: erste Ebene von 30
- 22: zweite Ebene von 30
- 23: Federelement
- 24: Gleitfläche, Steg
- 25: Führungsnocken

- 30: Lagerstelle
- 31: Achse
- 32: Aktivierungselement
- 33: Flügel
- 33a: längerer Flügel
- 33b: kürzerer Flügel
- 34: Mitnehmer
- 35: Kontur
- 36: Ausnehmung
- 37: Aussparung
- 38: zylindrischer Grundkörper von 32
- 39: Hohlraum von 32

- 40: Mantelfläche von 38

## Patentansprüche

1. Kombinierter mechanischer und elektronischer Schlüssel (1) für ein Kraftfahrzeug, mit einem Gehäuse (10), das am Randbereich (11) eine mit einer Vielzahl an Nuten (12) ausgeführte Kulisse (13) aufweist,
einer in dem Gehäuse (10) angeordneten Elektronik,
einem Schlüsselteil (20), das eine Lagerstelle (30) aufweist, die drehbar um eine Achse (31) entlang der Kulisse (13) gelagert ist,
einem Aktivierungselement (32), das in der Lagerstelle (30) aufgenommen ist und mindestens zwei radial abstehende Flügel (33) und einen radial abstehenden Mitnehmer (34) aufweist, wobei
das Aktivierungselement (32) zwischen einer passiven (2) und in einer aktiven Position (3) bewegbar ist,
der Schlüsselteil (20) zwischen einer Ruhestellung (4) und einer Gebrauchsstellung (5) bewegbar ist,
in der Ruhestellung (4) und in der Gebrauchsstellung (5) des Schlüsselteils (20), bei der das Aktivierungselement (32) die passive Position (2) einnimmt, jeder Flügel (33) in jeweils einer Nut (12) sich befindet, und
während der Bewegung zwischen der Ruhestellung (4) und der Gebrauchsstellung (5), bei der das Aktivierungselement (32) die aktive Position (3) einnimmt, die Flügel (33) losgelöst von den Nuten (12) sind und der Mitnehmer (34) in eine Kontur (35) der Lagerstelle (30) eingreift,
wobei
die Kulisse (13) Stege (24) zwischen den Nuten (12) aufweist, die als Gleitflächen (24) für die Flügel (33a, 33b) während der Bewegung des Schlüsselteils (20) dienen, und die Flügel (33a, 33b) unterschiedlich lang ausgeführt sind,
**dadurch gekennzeichnet, dass** mindestens der längere Flügel (33a) sowohl in der Ruhestellung (4) als auch in der Gebrauchsstellung (5) des Schlüsselteils (20) in einer Nut (12) der Kulisse (13) sich befindend sich weit über die Stege (24) hinaus in das Gehäuse (10) erstreckt.

2. Kombinierter Schlüssel (1) nach Anspruch 1,
**dadurch gekennzeichnet,**
**dass** der längere Flügel (33a) mindestens um 50% der Länge des kürzeren Flügels (33b) verlängert ist, insbesondere mindestens um 100% der Länge des kürzeren Flügels (33b) verlängert ist.

3. Kombinierter Schlüssel (1) nach Anspruch 1 oder 2,
**dadurch gekennzeichnet,**
**dass** die Flügel (33a, 33b) sich in ihrer Flügelbreite (B) unterscheiden.

4. Kombinierter Schlüssel (1) nach einem der vorhergehenden Ansprüche,
**dadurch gekennzeichnet,**
**dass** die Nuten (12) sich zumindest aus einem erstes Nutenpaar (12a) und einem zweiten Nutenpaar (12b) zusammensetzen,
in der Ruhestellung (4) des Schlüsselteils (20) die Flügel (33) im ersten Nutenpaar (12a) eingerastet sind und in der Gebrauchsstellung (5) des Schlüsselteils (20) die Flügel (33) im zweiten Nutenpaar (12b) eingerastet sind, wobei insbesondere die Kulisse (13) derart ausgeführt ist, dass das zweite Nutenpaar (12b) zum Innenbereich (14) des Gehäuses (10) ausgerichtet ist.

5. Kombinierter Schlüssel (1) nach Anspruch 4,
**dadurch gekennzeichnet,**
**dass** zumindest eine dem längeren Flügel (33a) entsprechende längere Nut (12) des ersten Nutenpaares (12a) zwei Stege (24) voneinander trennt und dass zumindest eine dem längeren Flügel (33a) entsprechende längere Nut (12) des zweiten Nutenpaares (12b) zwei Stege (24) voneinander trennt.

6. Kombinierter Schlüssel (1) nach einem der vorhergehenden Ansprüche,
**dadurch gekennzeichnet,**
**dass** die Stege (24) kreisartig um die Drehachse (31) des Schlüsselteils (20) sich erstrecken und/oder dass die Stege (24) als kreisbogenförmige Segmente ausgeführt sind, die gemeinsam um die Drehachse (31) des Schlüsselteils (20) verlaufen.

7. Kombinierter Schlüssel (1) nach einem der vorhergehenden Ansprüche,
**dadurch gekennzeichnet,**
**dass** das Aktivierungselement (32) axial verschiebbar zur Drehachse (31) des Schlüsselteils (1) in der Lagerstelle (30) gelagert ist und/oder dass die Elektronik durch eine Wandung (15) vom Außenbereich (6) des Schlüssels (1) abgeschlossen ist, wobei gleichzeitig die Wandung (15) die Kulisse (13) von der Elektronik trennt.

8. Kombinierter Schlüssel (1) nach einem der vorhergehenden Ansprüche,
**dadurch gekennzeichnet,**
**dass** die Flügel (33a, 33b) in der Gebrauchsstellung (5) des Schlüsselteils (20) zur Wandung (15) zeigen, wobei insbesondere der Mitnehmer (34) zum Außenbereich (6) des Schlüsselteils (20) gerichtet ist.

9. Kombinierter Schlüssel (1) nach einem der vorhergehenden Ansprüche,
**dadurch gekennzeichnet,**
**dass** die Kontur (35) der Lagerstelle (30) mindestens zwei Ebenen (21,22) aufweist, wobei eine erste Ebene (21) eine Ausnehmung (36) aufweist, in der der Mitnehmer (34) während der Bewegung des Schlüsselteils (20) zwischen seinen Stellungen (4,5) aufgenommen ist, insbesondere dass die Kontur (35) eine zweite Ebene (22) aufweist, in der zwei Aussparungen (37) vorgesehen sind, in denen sich die Flügel (33a, 33b) in der Ruhestellung (4) und der Gebrauchsstellung (5) des Schlüsselteils (20) befinden.

10. Kombinierter Schlüssel (1) nach einem der vorhergehenden Ansprüche,
**dadurch gekennzeichnet,**
**dass** das Aktivierungselement (32) einen zylindrischen Grundkörper (38) aufweist, dessen Mantelfläche (40) die Flügel (33a, 33b) und den Mitnehmer (34) aufweist, die insbesondere sternförmig von der Mantelfläche (40) sich erstrecken und/oder dass das Aktivierungselement (32) federbelastet ist, insbesondere dass das Aktivierungselement (32) hülsenartig ausgeführt ist und einen Hohlraum (39) aufweist, in dem ein Federelement (23) angeordnet ist, das auf das Aktivierungselement (32) wirkt.

11. Kombinierter Schlüssel (1) nach einem der vorhergehenden Ansprüche,
**dadurch gekennzeichnet,**
**dass** das Federelement (23) eine Spiralfeder (23) ist, die in Ruhestellung (4) des Schlüsselteils (20) in Richtung der Achse (31) eine Kraft auf das Aktivierungselement (32) ausübt und gleichzeitig ein Drehmoment auf das Aktivierungselement (32) ausübt.

12. Kombinierter Schlüssel (1) nach einem der vorhergehenden Ansprüche,
**dadurch gekennzeichnet,**
**dass** die Lagerstelle (30) einen Führungsnocken (25) aufweist, der in einer um die Drehachse (31) des Schlüsselteils (20) verlaufende Ausnehmung sich erstreckt.

13. Kombinierter Schlüssel (1) nach einem der vorhergehenden Ansprüche,
**dadurch gekennzeichnet,**
**dass** der Drehwinkel α zwischen der Ruhestellung (4) und der Gebrauchsstellung (5) α=180° beträgt.

14. Kombinierter Schlüssel (1) nach einem der vorhergehenden Ansprüche,
**dadurch gekennzeichnet,**
**dass** die Flügel (33a, 33b) in einer Ebene am Aktivierungselement (32) liegen, die unterschiedlich zur Ebene ist, in der der Mitnehmer (34) am Aktivierungselement (32) angeordnet ist.

15. Kombinierter Schlüssel (1) nach einem der vorhergehenden Ansprüche,
**dadurch gekennzeichnet,**
**dass** die Lagerstelle (30) innerhalb von zwei Gehäusehälften (10a, 10b) bewegbar gelagert ist, wobei insbesondere die Gehäusehälften (10a, 10b) ungefähr senkrecht zur Drehachse (31) des Schlüsselteils (20) ausgerichtet sind.

## Claims

1. Combined mechanical and electronic key (1) for a motor vehicle, having a housing (10) which, at the edge region (11) has a slotted link (13) formed by a multiplicity of grooves (12),
an electronic unit arranged in the housing (10),
a key part (20) which has a bearing (30), which is mounted so as to be rotatable about an axis (31) along the slotted link (13),
an activation element (32) which is accommodated in the bearing (30) and has at least two radially protruding wings (33) and one radially protruding driver (34), wherein
the activation element (32) is movable between an passive position (2) and an active position (3),
the key part (20) is movable between an inoperative position (4) and a use position (5),
in the inoperative position (4) and in the use position (5) of the key part (20), in which the activation element (32) takes up the passive position (2), each wing (33) is located in a respective groove (12), and
during the movement between the inoperative position (4) and the use position (5), in which the activation element (32) takes up the active position (3), the wings (33) are released from the grooves (12) and the driver (34) engages in a contour (35) of the bearing (30),
wherein
the slotted link (13) has webs (24) between the grooves (12), said webs serving as sliding surfaces (24) for the wings (33a, 33b) during the movement of the key part (20), and
the wings (33a, 33b) are designed so as to differ in length, **characterized in that** at least the longer wing (33a), located in a groove (12) of the slide (13), extends far beyond the webs (24) into the housing (10) both in the inoperative position (4) and in the use position (5) of the key part (20).

2. Combined key (1) according to claim 1,
**characterized in that**
the longer wing (33a) is at least 50% longer than the shorter wing (33b), in particular at least 100% longer than the shorter wing (33b).

3. Combined key (1) according to either of claims 1 or 2,
**characterized in that**
the wings (33a, 33b) differ in their wing width (B).

4. Combined key (1) according to any one of the preceding claims, **characterized in that**
the grooves (12) are composed of at least a first pair of grooves (12a) and a second pair of grooves (12b),
in the inoperative position (4) of the key part (20) the wings (33) are engaged in the first pair of grooves (12a), and in the use position (5) of the key part (20) the wings (33) are engaged in the second pair of grooves (12b), wherein particularly the slotted link (13) is designed such that the second pair of grooves (12b) is aligned with the interior area (14) of the housing (10).

5. Combined key (1) according to claim 4,
**characterized in that**
at least one longer groove (12) of the first pair of grooves (12a) corresponding to the longer wing (33a) separates two webs (24) from each other, and that at least one longer groove (12) of the second pair of grooves (12b) corresponding to the longer wing (33a) separates two webs (24) from each other.

6. Combined key (1) according to any one of the preceding claims,
**characterized in that**
the webs (24) extend in a circle about the axis of rotation (31) of the key part (20), and/or that the webs (24) are constructed as circular arc segments which together extend about the axis of rotation (31) of the key part (20).

7. Combined key (1) according to any one of the preceding claims,
**characterized in that**
the activation element (32) is mounted in the bearing (30) so as to be displaceable axially relative to the axis of rotation (31) of the key part (1), and/or that the electronic unit is closed off from the exterior area (6) of the key (1) by a wall (15), wherein the wall (15) separates the slotted link (13) from the electronics unit at the same time.

8. Combined key (1) according to any one of the preceding claims,
**characterized in that**
in the use position (5) of the key part (20) the wings (33a, 33b) point toward the wall (15), wherein in particular the driver (34) is aligned toward the exterior area (6) of the key part (20).

9. Combined key (1) according to any one of the preceding claims,
**characterized in that**
the contour (35) of the bearing (30) comprises at least two planes (21, 22), wherein a first plane (21) has a recess (36) in which the driver (34) is accommodated during the movement of the key part (20) between the positions (4,5) thereof, in particular that the contour (35) comprises a second plane (22) which has two recesses (37) are provided, in which the wings (33a, 33b) are located in both the inoperative position (4) and the use position (5) of the key part (20).

10. Combined key (1) according to any one of the preceding claims,
**characterized in that**
the activation element (32) comprises a cylindrical base body (38) of which the outer surface (40) has the wings (33a, 33b) and the driver (34), which in particular extend from the outer surface (40) in a star formation, and/or that the activation element (32) is spring-loaded, in particular that the activating element (32) is designed in the manner of a sleeve and has a cavity (39) in which a spring element (23) is arranged that acts on the activation element (32).

11. Combined key (1) according to any one of the preceding claims,
**characterized in that**
the spring element (23) is a helical spring (23) that, in the inoperative position (4) of the key part (20) applies a force in the direction of the axis (31) on the activation element (32), and at the same time exerts a torque on the activation element (32).

12. Combined key (1) according to any one of the preceding claims,
**characterized in that**
the bearing (30) has a guide cam (25) that protrudes into a recess extending about the axis of rotation (31) of the key part (20).

13. Combined key (1) according to any one of the preceding claims,
**characterized in that**
the angle of rotation α between the inoperative position (4) and the use position (5) α = 180°.

14. Combined key (1) according to any one of the preceding claims,
**characterized in that**
the wings (33a, 33b) lie in a plane on the activation element (32) which is different to the plane in which the driver (34) is arranged on the activating element (32).

15. Combined Key (1) according to any one of the preceding claims,
**characterized in that**
the bearing (30) is mounted so as to be movable within two housing halves (10a, 10b), wherein in particular the housing halves (10a, 10b) are aligned approximately perpendicularly to the axis of rotation (31) of the key part (20).

## Revendications

1. Clé combinée mécanique et électronique (1) pour un véhicule automobile, comportant un boîtier (10) qui présente sur un bord (11) une coulisse (13) réalisée avec une pluralité de rainures (12),
une électronique disposée dans le boîtier (10),
une partie clé (20) qui présente un point d'appui (30) qui est monté tournant autour d'un axe (31) le long de la coulisse (13),
un élément d'activation (32) qui est reçu dans le point d'appui (30) et présente au moins deux ailes (33) en saillie radiale et un entraîneur (34) en saillie radiale, l'élément d'activation (32) étant déplaçable entre une position passive (2) et une position active (3),
la partie clé (20) étant déplaçable entre une position de repos (4) et une position d'utilisation (5),
chaque aile (33) se trouvant dans une rainure (12) respective dans la position de repos (4) et dans la position d'utilisation (5) de la partie clé (20) dans laquelle l'élément d'activation (32) occupe la position passive (2), et
les ailes (33) étant dégagées des rainures (12) et l'entraîneur (34) s'engageant dans un contour (35) du point d'appui (30) pendant le déplacement entre la position de repos (4) et la position d'utilisation (5) dans laquelle l'élément d'activation (32) occupe la position active (3),
la coulisse (13) présentant des ponts (24) entre les rainures (12), lesquels servent de surfaces de glissement (24) pour les ailes (33a, 33b) pendant le déplacement de la partie clé (20), et
les ailes (33a, 33b) étant de longueur différente,
**caractérisée en ce**
**qu'**au moins l'aile plus longue (33a) se trouve aussi bien dans la position de repos (4) que dans la position d'utilisation (5) de la partie clé (20) dans une rainure (12) de la coulisse (13) qui s'étend largement au-delà des ponts (24) dans le boîtier (10).

2. Clé combinée (1) selon la revendication 1,
**caractérisée en ce**
**que** l'aile plus longue (33a) est prolongée d'au moins 50 % de la longueur de l'aile plus courte (33b), en particulier d'au moins 100 % de la longueur de l'aile plus courte (33b).

3. Clé combinée (1) selon la revendication 1 ou 2,
**caractérisée en ce**
**que** les ailes (33a, 33b) diffèrent par leur largeur d'aile (B).

4. Clé combinée (1) selon l'une des revendications précédentes,
**caractérisée en ce**
**que** les rainures (12) se composent au moins d'une première paire de rainures (12a) et d'une deuxième paire de rainures (12b),
dans la position de repos (4) de la partie clé (20), les ailes (33) sont engagées dans la première paire de rainures (12a) et dans la position d'utilisation (5) de la partie clé (20), les ailes (33) sont engagées dans la deuxième paire de rainures (12b), la coulisse (13) étant en particulier réalisée de telle façon que la deuxième paire de rainures (12b) soit dirigée vers l'intérieur (14) du boîtier (10).

5. Clé combinée (1) selon la revendication 4,
**caractérisée en ce**
**qu'**au moins une rainure (12) plus longue de la première paire de rainures (12a) correspondant à l'aile plus longue (33a) sépare l'un de l'autre deux ponts (24) et qu'au moins une rainure (12) plus longue de la deuxième paire de rainures (12b) correspondant à l'aile plus longue (33a) sépare l'un de l'autre deux ponts (24).

6. Clé combinée (1) selon l'une des revendications précédentes,
**caractérisée en ce**
**que** les ponts (24) s'étendent en cercle autour de l'axe de rotation (31) de la partie clé (20) et/ou que les ponts (24) sont réalisés sous la forme de segments en arc de cercle qui s'étendent en commun autour de l'axe de rotation (31) de la partie clé (20).

7. Clé combinée (1) selon l'une des revendications précédentes,
**caractérisée en ce**
**que** l'élément d'activation (32) est monté coulissant axialement par rapport à l'axe de rotation (31) de la partie clé (20) dans le point d'appui (30) et/ou que l'électronique est isolée de l'extérieur (6) de la clé (1) par une paroi (15), la paroi (15) séparant en même temps la coulisse (13) de l'électronique.

8. Clé combinée (1) selon l'une des revendications précédentes,
**caractérisée en ce**
**que** les ailes (33a, 33b) sont dirigées vers la paroi (15) dans la position d'utilisation (5) de la partie clé (20), l'entraîneur (34) en particulier étant dirigé vers l'extérieur (6) de la partie clé (20).

9. Clé combinée (1) selon l'une des revendications précédentes,
**caractérisée en ce**
**que** le contour (35) du point d'appui (30) présente au moins deux plans (21, 22), un premier plan (21) présentant un évidement (36) dans lequel l'entraîneur (34) est reçu pendant le déplacement de la partie clé (20) entre ses positions (4, 5), en particulier que le contour (35) présente un deuxième plan (22) dans lequel sont prévus deux évidements (37) dans lesquels se trouvent les ailes (33a, 33b) dans la position de repos (4) et la position d'utilisation (5) de la partie clé (20).

10. Clé combinée (1) selon l'une des revendications précédentes,
**caractérisée en ce**
**que** l'élément d'activation (32) présente un corps de base cylindrique (38) dont la surface extérieure (40) présente les ailes (33a, 33b) et l'entraîneur (34) qui s'étendent en particulier en étoile depuis la surface extérieure (40) et/ou que l'élément d'activation (32) est sollicité par un ressort, en particulier que l'élément d'activation (32) est réalisé en forme de douille et présente une cavité (39) dans laquelle est disposé un élément élastique (23) qui agit sur l'élément d'activation (32).

11. Clé combinée (1) selon l'une des revendications précédentes,
**caractérisée en ce**
**que** l'élément élastique (23) est un ressort spiral (23) qui, dans la position de repos (4) de la partie clé (20), exerce une force sur l'élément d'activation (32) dans la direction de l'axe (31) et exerce en même temps un couple sur l'élément d'activation (32).

12. Clé combinée (1) selon l'une des revendications précédentes,
**caractérisée en ce**
**que** le point d'appui (30) présente une came de guidage (25) qui s'étend dans un évidement s'étendant autour de l'axe de rotation (31) de la partie clé (20).

13. Clé combinée (1) selon l'une des revendications précédentes,
**caractérisée en ce**
**que** l'angle de rotation α entre la position de repos (4) et la position d'utilisation (5) est α = 180°.

14. Clé combinée (1) selon l'une des revendications précédentes,
**caractérisée en ce**
**que** les ailes (33a, 33b) sont situées dans un plan sur l'élément d'activation (32) qui est différent du plan dans lequel l'entraîneur (34) est disposé sur l'élément d'activation (32).

15. Clé combinée (1) selon l'une des revendications précédentes,
**caractérisée en ce**
**que** le point d'appui (30) est monté déplaçable à l'intérieur de deux demi-boîtiers (10a, 10b), les demi-boîtiers (10a, 10b) étant en particulier orientés à peu près perpendiculairement à l'axe de rotation (31) de la partie clé (20).
